# FASCICULE DE BREVET EUROPEEN

(11) **EP 0 324 289 B1**
(45) Date de publication et mention de la délivrance du brevet: **06.05.1992**
(21) Numéro de dépôt: 88402681.6
(22) Date de dépôt: 24.10.1988
(51) Int. Cl.: B65D 83/00, B67C 3/04, B65B 3/04

(54) **Distributeur de produits liquides ou pâteux mis en pression par déformation préalable d'un récipient élastique**
Durch Ververformung unter Druck gesetzter elastischer Behälter als Spender für Flüssigkeiten oder Pasten
Dispenser for liquids or pastes pressurised by deforming a resilient container prior to its filling

(30) Priorité: 08.01.1988 FR 8800122
(43) Date de publication de la demande: 19.07.1989
(73) Titulaire: SOCIETE TECHNIQUE DE PULVERISATION (S.T.E.P.), 27130 Verneuil sur Avre (FR)
(72) Inventeur: Jouillat, Claude, F-28270 Montigny sur Avre (FR)
(74) Mandataire: Pinguet, André

(56) Documents cités:
- DE-B- 1 136 600
- FR-A- 2 305 241
- US-A- 3 339 809

## Description

La présente invention a trait à un distributeur de produits liquides ou pâteux constitué par un récipient déformable obturé hermetiquement par une valve. L'élasticité du recipient (au sens d'une déformabilité totalement réversible) est en outre exploitée pour mettre en pression le produit à distribuer.

Un exemple de ce type de distributeurs est développé dans la demande de brevet européen EPO 248 755. Son récipient comprend un tube si souple que, lors de son remplissage par un produit sous pression, il se dilate dans des proportions notables. Dès qu'une valve est sertie de façon parfaitement étanche sur ce tube, il se met à éxercer sur le produit introduit une pression comparable a celle de la pression de remplissage, ses parois élastiques cherchant à reprendre leur forme d'origine. Au fil des émissions successives de produit, la pression interne chute jusqu'à ce que toute déformation du tube ait disparu. Afin de mettre en oeuvre ce principe de façon pratique, le tube souple est par ailleurs protégé dans un container externe rigide facilitant la manipulation du distributeur. Une mousse est avantageusement disposée entre le tube souple et le container rigide afin de maintenir en place les differentes enveloppes du recipient de ces distributeurs.

Un autre exemple est fourni dans le brevet américain US-A-3 339 809. correspondant au préambule de la rev. 1 Il s'agit là d'un simple récipient fait dans un matériau extensible tel que du caoutchouc. Lorsqu'un produit fluide est introduit dedans avec une certaine pression, le récipient s'expanse sous sa poussée. Puis, après sa fermeture, ses parois exercent sur le produit une pression qui s'ajoute à la pression atmosphérique ainsi qu'éventuellement à une pression manuelle d'un utilisateur pour participer à l'expulsion du produit hors du récipient.

Enfin, le brevet allemand DE-A-1 136 600 fait état d'une bouteille qui est fabriquée dans une configuration d'origine correspondant entre autres à une forme ronde. Elle est ensuite remplie tandis qu'on lui impose, notamment par des moyens mécaniques, une autre configuration conduisant donc à un volume intérieur plus petit. Après sa fermeture hermétique, elle tend à reprendre sa confirguration d'origine si bien qu'il se crée un espace vide qui peut alors se remplir de gaz carbonique provenant du produit. Le document prévoit également une configuration d'origine éloignée de la forme ronde, la configuration de remplissage étant au contraire plus proche de la forme ronde et donc de plus grand volume.

La présente invention retient l'idée d'une déformation imposée préalablement à un récipient élastique pour mettre en pression le produit contenu à l'intérieur du récipient tandis qu'il cherche à reprendre sa configuration d'origine. Elle vise à trouver une structure du récipient qui se prête particulièrement bien au passage de la configuration d'origine à la configuration de plus grand volume grâce à des moyens mécaniques simples tout en garantissant à la fois une fabrication et une utilisation aisées.

Cela est atteint par un dispositif distributeur de produit pâteux ou liquide comportant un récipient adapté à être déformé mécaniquement entre une configuration d'origine et une configuration de plus grand volume de sorte qu'après son remplissage avec ledit produit dans la configuration de grand volume, puis sa fermeture hermétique par une valve, le recipient tende à reprendre sa configuration d'origine et mettre ainsi en pression le produit à distribuer, caractérisé en ce que ledit récipient comporte deux faces souples reliées entre elles par une pliure renforcée de sorte que les faces du récipient peuvent se déplacer les unes par rapport aux autres, autorisant ainsi le passage d'une configuration à l'autre, et en ce qu'une valve de distribution sans reprise d'air obture hermétiquement ledit distributeur. Les faces dudit récipient sont notamment agencées pour que le passage de la configuration d'origine à la configuration de plus grand volume s'obtienne par introduction du récipient dans un évidement d'une pièce indéformable qui constitue les moyens mécaniques simples recherchés.

Selon une première forme de réalisation de la présente invention, ledit récipient est un tube plat, ladite pliure reliant les deux faces souples formant deux côtés, un fond ainsi que des coins dudit tube plat, ledit tube plat comportant en outre un col étant constitué par une embase rigide surmontee d'un goulot. Par exemple, une enveloppe comprenant lesdites faces, lesdits côtés, ledit fond et lesdits coins est soudée à ladite embase dudit col. Dans ce cas, il est avantageux que lesdits coins dudit tube plat soient arrondis pour faciliter l'introduction dudit tube dans ledit évidement de ladite pièce indéformable constituant lesdits moyens mécaniques. Alors ledit évidement de ladite pièce indéformable constituant lesdits moyens mécaniques est de préférence un cylindre de section elliptique, le grand côté de ladite section elliptique étant inférieur a la distance separant lesdits côtés dudit tube lorsque ledit tube est au repos.

Selon une seconde forme de réalisation de la présente invention, ledit récipient est un flacon cylindrique ayant un goulot allongé, un corps ovoide et un fond, la pliure renforcée reliant les deux faces pour former avec elles ledit corps ovoïde, ledit goulot et ledit fond étant rigides. Alors, ledit évidement de ladite pièce indéformable constituant lesdits moyens mécaniques est avantageusement un cylindre de section circulaire, le diamètre de ladite section étant inférieur au diamètre de ladite arête dudit flacon lorsque ledit flacon est au repos.

Il est particulièrement aisé de réaliser ledit récipient en matière plastique moulée. Par ailleurs, ladite valve trouve un net avantage à être une pompe à précompression.

En plus de l'avantage d'être constitué par une unique enveloppe, le distributeur de l'invention ne nécessite pas que le produit y soit introduit sous pression. Le remplissage s'effectue en effet à la pression atmosphérique, ce qui simplifie considérablement cette opération de même que celle de sertissage de la valve. On note aussi que le produit reste à tout moment à l'abri de l'air et ne risque donc pas de se détériorer par oxydation ou contamination. Cet absence d'air évite également le recours a un tube plongeur puisque l'intérieur du récipient ne contient que du produit à distribuer. De même, l'émission du produit peut être provoquée dans n'importe quelle position du distributeur par rapport à la verticale.

Mais au delà de ces aspects qui caractérisent aussi la bouteille du brevet allemant DE-A-1 136 600 précédemment cité, la structure même du présent dispositif distributeur est particulièrement intéressante. Elle comprend en effet deux faces souples reliées entre elles par une pliure renforcée. Cette dernière peut dès lors faire office de charnière et autoriser le déplacement des faces l'une par rapport à l'autre. Ces dernières sont notamment à même de s'écarter l'une de l'autre de sorte que la contenance du récipient augmente.

Enfin un agencement astucieux des faces et de la pliure est trouvé qui permet de faire jouer les charnières grâce à des moyens mécaniques fort simples. Il s'agit par exemple d'une pièce indéformable comportant un évidement. Pour peu que sa taille soit adaptée à celle du dispositif distributeur, l'introduction de ce dernier dans l'évidement a pour effet d'exercer une pression sur la pliure. Il s'ensuit l'écartement des faces souples par leur mise en flexion selon un mécanisme de flambement.

Deux formes de réalisation du present distributeur vont a present être décrites à l'aide de dessins afin de mieux faire comprendre la substance de l'invention. Sur les dessins :
- les figures 1 à 4 se rapportent à un tube plat selon une première forme de réalisation du récipient elastique du present distributeur il est en outre montré tel qu'il se présente juste après sa fabrication. En vue de face avec coupe longitudinale partielle sur la figure 1, le tube est montré sur la figure 2 en vue de côté avec coupe partielle selon le plan I-I de la figure 1, sur la figure 3 en vue de dessus et sur la figure 4 en coupe transversale selon le plan III-III de la figure 2.
- les figures 5 et 6 illustrent la phase de remplissage du tube des figures precedentes grâce a une vue de face et une coupe transversale selon le plan III-III respectivement.
- les figures 7 et 8 montrent, toujours en vue de face et en coupe transversale selon le plan III-III respectivement, le tube des figures precedentes qui vient d'être rempli et muni de sa valve
- les figures 9 à 11 présentent cette fois le tube des figures précédentes alors qu'il a été vidé. La vue de face et la coupe transversale selon le plan III-III des figures 9 et 10 respectivement sont completees par une vue de côté sur la figure 11.
- les figures 12 à 15 correspondent à un flacon cylindrique selon une seconde forme de réalisation du récipient élastique du présent distributeur Le flacon juste apres sa fabrication est montre en vue de dessus sur la figure 12 et en vue de face sur la figure 13. Grâce à des vues de face du même flacon, la figure 14 illustre sa phase de remplissage tandis que la figure 15 le présente une fois vidé de son contenu

Dans les distributeurs de la présente invention, le conception du récipient est essentielle. Leur mode de fonctionnement exposé plus loin permettra de s'en persuader. Pour l'heure, une premiere forme de réalisation de ce récipient est décrite. Comme l'indiquent les figures 1 à 4, il s'agit d'un tube 1 plat. La vue de face de la figure 1 fait apparaître, grâce à une coupe longitudinale partielle selon le plan II-II de la figure 2, qu'il compose d'une enveloppe allongée et d'un col. Le col, précise également par la vue de dessus de la figure 3, comprend une embase 16 de forme elliptique surmontée par un goulot 17 cylindrique. Il est de préférence moulé d'un seul tenant dans une matière plastique assez rigide.

L'enveloppe est au contraire moulée dans une matière souple, avantageusement du polyéthylène ou du polypropylène. Elle est soudée au niveau de son bord supérieur 14 à l'embase 16 du col. Etant donné les sections respectives de l'embase 16 et de l'enveloppe, il s'en suit un certain décrochement du bord 14 le long de la partie étranglée du col. Celui représenté sur la figure 2 est spécifique du tube alors qu'il vient d'être fabriqué.

Les coupes selon les plans I-I et III-III des figures 2 et 4 respectivement précisent en outre la conformation des parois de l'enveloppe. Au niveau de ses faces 10, la paroi est en effet peu épaisse de sorte qu'elle présente une grande élasticité. A l'opposé, ses côtés 11 et 12 et son fond 13 sont rendus plus résistants grâce à un renforcement local de l'épaisseur de l'enveloppe. Ce renforcement intéresse également les coins 15 de l'enveloppe qui admettent à dessein une forme arrondie.

Ces dispositions particulières s'expliquent par le mode de remplissage du tube qu'illustrent les figures 5 et 6. Dans la phase de remplissage, le tube 1 est en effet disposé dans un porte-tube 3 rigide (en acier par example). Les coins 15 arrondis de l'enveloppe facilitent son introduction dans l'évidement 31 du porte-tube 3. Ce dernier admet une hauteur légèrement inférieure à celle de l'enveloppe du tube 1 (cf. figure 5) et une section elliptique (cf. figure 6). Le grand côté de l'ellipse est toutefois inférieur à la distance entre les deux côtés 11 et 12 de l'enveloppe non contrainte. Aussi lorsque celle-ci est rentrée à force dans l'évidement 31 du porte-tube 3, est-elle amenée à se déformer. Le pourtour du tube 1 au repos est reporté en pointillés sur les figures 5 et 6. Ainsi apparaît mieux le changement de forme imposé au tube 1 lors de cette opération. Sa section devient plus ovale et se rapproche de celle de l'embase 16 du col. Le décrochement au niveau de la soudure des bords 14 disparaît donc le long des faces de l'enveloppe. Il apparaît en revanche aux abords de ses côtés 11 et 12. Au total, la contenance du tube devient sensiblement plus importante.

Lorsque le tube 1 est rempli à ras bords du produit à distribuer, il est serti d'une valve 2 de sorte qu'aucune bulle d'air ne reste piégée. La valve 2 peut être formée d'une simple soupape dont l'actionnement libère un passage pour le produit vers l'extérieur. En effet, dès que le tube 1 hermétiquement clos est retiré du porte-tube 3, ses parois élastiques cherchent à reprendre leur forme d'origine (cf. figures 7 et 8). Elles tendent par conséquent à comprimer le produit. Pourvu que ce dernier soit peu compressible, tel un liquide ou une pâte, il en résulte une augmentation de sa pression qui devient donc supérieure à la pression atmosphérique. Dès lors, le simple actionnement de la soupape entraîne une émission vive de produit vers l'extérieur.

Mais, au fil des émissions, la quantité de produit diminuant au sein du tube, celui-ci reprend petit à petit sa forme d'origine (en pointillés sur les figures 5 à 11). Ses parois ne compriment donc plus le reste du produit. Aussi l'utilisation d'une simple soupape ne permet pas d'épuiser le contenu du tube. A la vérité, il est plus avantageux d'avoir recours à une valve 2 de type pompe. Celle-ci doit alors respecter certains principes de fonctionnement qui interdisent l'emploi de n'importe quelle pompe. Celles prévoyant de remplacer la dose de produit émise par de l'air à la pression ambiante ne conviennent pas, pas plus que celles dont le clapet de sortie s'ouvre à la moindre pression au-dessus de la pression atmosphérique. Les pompes dites à précompression s'adaptent au contraire particulièrement bien. Un exemple d'une telle pompe à précompression est décrit dans le brevet français n° 2 305 241 Son clapet de sortie ne s'ouvre en effet que si la pression régnant dans la chambre de pompe dépasse une certaine valeur déterminée par un tarage préalable de moyens élastiques. Cette valeur est en l'occurrence choisie supérieure à la pression maximale du produit à laquelle est éventuellement ajouté le surcroît de pression apparaissant lorsque l'utilisateur manipule le tube. Ainsi aucun produit ne risque-t-il d'être émis involontairement.

La pompe commence réellement à être utile lorsqu'une quantité suffisante de produit a été émise pour que le tube ait repris sa forme initiale. Elle permet de continuer à extraire le produit. Pour cela point n'est besoin de tube plongeur puisque tout le volume disponible à l'intérieur du tube est occupé par du produit. Pour la même raison, l'émission peut être provoquée dans toutes les positions du tube par rapport à la verticale. Tandis que l'évacuation du produit se poursuit, se développe alors une dépression au sein du tube 1. Ses faces 10 commencent donc à se rapprocher l'une de l'autre donnant finalement la forme décrite par les vues de face, de côté et en section transversale des figures 9, 10 et 11 respectivement. Par ce moyen, il est possible d'expulser entre 90% et 95% du produit initialement disposer dans le tube 1.

Certains produits, en particulier pharmaceutiques, sont traditionnellement présentés dans des flacons cylindriques. Afin de garder cette présentation à laquelle les utilisateurs sont à présent habitués, une seconde forme de réalisation du récipient de l'invention adapte au cas de petits flacons à symétrie de révolution le principe decrit ci-dessus à propos d'un tube plat

Un tel flacon cylindrique 1 est montré juste après sa fabrication en vue de face sur la figure 13 et en vue de dessus sur la figure 12. Il comporte un goulot 17 allongé moulé d'un seul tenant avec un corps de forme ovoïde. La partie la plus ventrue de l'ovoïde présente une arête 11 qui est l'équivalent des côtés 11 et 12 de l'enveloppe du tube plat. Elle est en effet renforcée par une surépaisseur de matière tandis que les faces 10 du corps du flacon 1 sont plus minces. Par ailleurs un fond 13, également renforcé, permet de donner une assise au flacon. Il offre également un point d'appui pour le pouce par exemple de l'utilisateur qui peut ainsi le manipuler d'une seule main en passant deux doigts sur la face 10 du flacon opposé au fond 13.

Comme pour le tube plat, le flacon est rempli alors qu'il est dispose dans un porte-flacon 3 rigide. L'évidement 31 du porte-flacon 3 est cette fois cylindrique, sa section intérieure ayant un diamètre sensiblement inférieur au diamètre extérieur présenté par l'arête 11 lorsque le flacon est au repos (vois le contour dessiné en pointillés sur la figure 14). Ainsi la mise en place du flacon au sein de l'évidement 31 aboutit-elle à un changement de forme que les faces 10 du flacon autorisent du fait de leur élasticité. Il s'ensuit une augmentation importante de sa contenance (par example le double de la contenance du flacon non contraint).

Lorsque le flacon 1 est rempli à ras bords, une valve 2 est sertie sur son goulot 17 de façon que tout air soit absent le l'intérieur du flacon. Comme précédemment, la valve 2 est de préférence une pompe à précompression. De la sorte, la pression régnant au sein du flacon passe également par trois phases. Dans un premier temps, les parois du flacon 1 cherchent à reprendre leur forme d'origine et compriment donc le produit liquide ou pâteux présent dans le flacon. Puis, au fil des émissions de produit, la pression diminue tandis que le flacon 1 reprend sa taille initiale. Enfin, la pompe 2 autorisant une extraction plus poussée du produit, l'intérieur du flacon est mis en dépression. Les faces 10 souples se rapprochent alors l'une de l'autre comme il est montré sur la figure 15. L'absence du tube plongeur permet un aplatissement maximal du corps initialement ovoïde. Au besoin, l'utilisateur peut favoriser les dernières émissions en appuyant sur le fond 13 du flacon. Cette possibilité est rendue d'autant plus aisée que l'ensemble du flacon 1 et de la valve 2 constitue un vaporisateur fonctionnant dans toutes les positions. Il s'ensuit un épuisement du produit qui atteint sans difficulté 95% de la quantité initiale

Il convient de souligner que les distributeurs ainsi conçus ne peuvent avoir une taille très importante. Ils sont en effet tributaires de l'élasticité du récipient. Et celle-ci n'est garantie, dans les cas des matières plastiques habituellement employées pour des récipients, que pour des faces peu étendues. Par ailleurs, les conditions de manipulation des récipients imposent des tailles adaptées à la préhension. L'utilisateur doit en effet pouvoir aider à l'expulsion du produit lorsqu'il cesse d'être sous pression. C'est ainsi que les contenances des flacons cylindriques en particulier se situent plutôt aux alentours de 10 centilitres.

## Revendications

1. Dispositif distributeur de produit pâteux ou liquide comportant un récipient (1) adapté à être déformé mécaniquement entre une configuration d'origine et une configuration de plus grand volume de sorte qu'après son remplissage avec ledit produit dans la configuration de grand volume, puis sa fermeture hermétique, le récipient (1) tende à reprendre sa configuration d'origine et mettre ainsi en pression le produit à distribuer, caractérisé en ce que ledit récipient (1) comporte deux faces (10) souples reliées entre elles par une pliure (11, 12, 13) renforcée de sorte que les faces (10) du récipient peuvent se déplacer l'une par rapport à l'autre, autorisant ainsi le passage d'une configuration à l'autre, et en ce qu'une valve (2) de distribtuion sans reprise d'air obture hermétiquement ledit distributeur.

2. Distributeur selon la revendication 1, caractérisé en ce que les faces (10) dudit récipient (1) agencées pour que le passage de la configuration d'origine à la configuration de plus grand volume s'obtienne par introduction du récipient (1) dans un évidement (31) d'une pièce (3) indéformable.

3. Distributeur selon la revendication 1 ou la revendication 2, caractérisé en ce que ledit récipient (1) est un tube plat, ladite pliure (11, 12, 13) reliant les deux faces (10) souples formant deux côtés (11, 12), un fond (13) ainsi que des coins (15) dudit tube plat, ledit tube plat comportant en outre un col (16, 17) constitué par une embase (16) rigide surmontée d'un goulot (17).

4. Distributeur selon la revendication 3, caractérisé en ce qu'une enveloppe comprenant lesdites faces (10), lesdits côtés (11, 12), ledit fond (13) et lesdits coins (15) est soudée à ladite embase (16) dudit col (16, 17).

5. Distributeur selon l'une quelconque des revendications 3 à 4, caractérisé en ce que lesdits coins (15) dudit tube plat sont arrondis pour faciliter l'introduction dudit tube dans ledit évidement (31) de ladite pièce indéformable constituant lesdits moyens mécaniques (3).

6. Distributeur selon l'une quelconque des revendications 3 à 5, caractérisé en ce que ledit évidement (31) de ladite pièce indéformable constituant lesdits moyens mécaniques (3) est un cylindre de section elliptique, le grand côté de ladite section elliptique étant inférieur à la distance séparant lesdits côtés (11, 12) dudit tube lorsque ledit tube est au repos.

7. Distributeur selon la revendication 1 ou la revendication 2, caractérisé en ce que ledit récipient (1) est un flacon cylindrique ayant un goulot (17) allongé, un corps ovoïde et un fond (13), ladite pliure (11) renforcée reliant les deux faces (10) pour former avec elle ledit corps ovoïde, ledit goulot (17) et ledit fond (13) étant rigides.

8. Distributeur selon la revendication 7, caractérisé en ce que ledit évidement (31) de ladite pièce indéformable constituant lesdits moyens mécaniques (3) est un cylindre de section circulaire, le diamètre de ladite section étant inférieur au diamètre de ladite arête (11) dudit flacon lorsque ledit flacon est au repos.

9. Distributeur selon l'une quelconque des revendications précédentes, caractérisé en ce que ledit récipient (1) est en matière plastique moulée.

10. Distributeur selon une des revendications précédentes, caractérisé en ce que ladite valve (2) est une pompe à précompression.

## Patentansprüche

1. Spendervorrichtung für ein pastenförmiges oder flüssiges Produkt mit einem Behälter (1), der zwischen einer Ursprungsform und einer Form größeren Volumens mechanisch verformt werden kann, so daß der Behälter (1) nach seinem Füllen mit diesem Produkt in der Form großen Volumens und seinem anschließenden hermetischen Verschluß die Tendenz hat, seine Ursprungsform wieder einzunehmen und dadurch das zu spendende Produkt unter Druck setzt, dadurch gekennzeichnet, daß dieser Behälter (1) zwei biegsamen Flächen (10) aufweist, die durch einen verstärkten gekrümmten Bereich (11, 12, 13) miteinander verbunden sind, so daß die Flächen (10) des Behälters sich in Bezug aufeinander bewegen können und so den Übergang von einer Form zur anderen erlauben, und daß ein Spenderventil (2) ohne Luftaufnahme diesen Spender hermetisch verschließt.

2. Spender nach Anspruch 1, dadurch gekennzeichnet, daß die Flächen (10) des Behälters (1) so angeordnet sind, daß der Übergang von der Ursprungsform zur Form mit größerem Volumen durch Einführung des Behälters (1) in eine Aussparung (31) eines nicht verformbaren Stücks (3) erhalten wird.

3. Spender nach Anspruch 1 oder nach Anspruch 2, dadurch gekennzeichnet, daß dieser Behälter (1) eine flache Tube ist, wobei der gekrümmte Bereich (11, 12, 13), der die beiden biegsamen Flächen (10) verbindet, zwei Ränder (11, 12), einen Boden (13) und Ecken (15) dieser flachen Tube bildet, wobei diese flache Tube weiter einen Kragen (16, 17) aufweist, der von einem starren Ansatz (16) mit darauf aufgesetztem Hals (17) gebildet wird.

4. Spender nach Anspruch 3, dadurch gekennzeichnet, daß eine aus den Flächen (10), den Rändern (11, 12), dem Boden (13) und den Ecken (15) bestehende Hülle an den Ansatz (16) des Kragens (16, 17) angeschweißt ist.

5. Spender nach einem beliebigen der Ansprüche 3 bis 4, dadurch gekennzeichnet, daß die Ecken (15) der flachen Tube abgerundet sind, um die Einführung dieser Tube in die Aussparung (31) des nicht verformbaren Stücks zu erleichtern, das die mechanischen Mittel (3) bildet.

6. Spender nach einem beliebigen der Ansprüche 3 bis 5, dadurch gekennzeichnet, daß diese Aussparung (31) des die mechanischen Mittel bildenden nicht verformbaren Stücks (3) ein Zylinder mit elliptischem Querschnitt ist, wobei die große Seite dieses elliptischen Querschnitts kleiner ist als der die Ränder (11, 12) der Tube trennende Abstand, wenn die Tube in Ruhestellung ist.

7. Spender nach Anspruch 1 oder Anspruch 2, dadurch gekennzeichnet, daß der Behälter (1) ein zylindrischer Flakon mit einem länglichen Hals (17), einem ovalen Körper und einem Boden (13) ist, wobei der verstärkte gekrümmte Bereich (11) die beiden Flächen verbindet, um mit ihnen den ovalen Körper zu bilden, und der Hals (17) und der Boden (13) starr sind.

8. Spender nach Anspruch 7, dadurch gekennzeichnet, daß die Aussparung (31) des die mechanischen Mittel (3) bildenden Stücks ein Zylinder mit kreisförmigem Querschnitt ist, wobei der Durchmesser dieses Querschnitts kleiner als der Durchmesser der Kante (11) des Flakons ist, wenn der Flakon in Ruhestellung ist.

9. Spender nach einem beliebigen der vorhergehenden Ansprüche, dadurch gekennzeichnet, daß der Behälter (1) aus SpritzgußKunststoffmaterial ist.

10. Spender nach einem der vorhergehenden Ansprüche, dadurch gekennzeichnet, daß das Ventil (2) eine Vorkompressionspumpe ist.

## Claims

1. Dispensing device for a pasty or a liquid product comprising a receptacle (1) adapted to be mechanically deformed between a beginning configuration and a larger volume configuration so that, after its filling with said product in said larger volume configuration and its next sealing, the receptacle (1) seeks to return toward its beginning configuration and puts like this under pressure said product to be dispensed, characterized in that said receptacle (1) is provided with two flexible faces (10) which are interconnected by a reinforced folding (11, 12, 13) so that said receptacle faces (10) can move away from each other, one receptacle configuration being changed in the other ; and in that a dispensing valve (2) ensuring that air cannot penetrate into said receptacle at any stage, sealingly closes said dispensing device.

2. Dispenser according to claim 1, characterized in that said faces (10) of said receptacle (1) are arranged in order that one receptacle configuration is changed in the other in introducing said receptacle (1) into a hollow (31) formed in an undeformable part.

3. Dispenser according to claim 1 or claim 2, characterized in that said receptacle (1) is a flat tube, said folding (11, 12, 13), which interconnects said two flexible faces (10), constituting two sides (11, 12), a bottom (13) as well as corners (15) of said flat tube, said flat tube further comprising a neck (16, 17) which is constituted by a rigid base (16) surmounted by a bottlenek (17).

4. Dispenser according to claim 3, characterized in that an envelope comprising said faces (10), said sides (11, 12), said bottom (13) and said corners (15) is welded to said base (16) of said neck (16, 17).

5. Dispenser according to anyone of claims 3 to 4, characterized in that said corners (15) of said flat tube are rounded in order to facilitate the introducing of said tube into said hollow (31) of said undeformable part constituting said mechanical means (3).

6. Dispenser according to anyone of claims 3 to 5, characterized in that said hollow (31) of said underformable part, which constitutes said mechanical means (3), is a cylinder of elliptical section, with the long axis of said elliptical section being shorter than the distance between said sides (11, 12) of said tube when said tube is at rest.

7. Dispenser according to claim 1 or claim 2, characterized in that said receptacle (1) is a cylindrical flask having an elongate neck (17), an ovoid body and a bottom (13), said reinforced folding (11) interconnecting said two faces (10) in order to form with them said ovoid body, said neck (17) and said bottom (13) being rigid.

8. Dispenser according to claim 7, characterized in that said hollow (31) of said underformable part, which constitutes said mechanical means (3), is a cylinder of circular section with the diameter of said section being less than the diameter of said folding (11) of said flask when said flask is at rest.

9. Dispenser according to anyone of the preceding claims, characterized in that said receptacle (1) is made of molded plastic material.

10. Dispenser according to anyone of the preceding claims, characterized in that said valve (2) is a precompression pump valve.
